# EUROPÄISCHE PATENTANMELDUNG

(11) **EP 0 316 719 A1**
(43) Veröffentlichungstag der Anmeldung: **24.05.1989**
(21) Anmeldenummer: 88118594.6
(22) Anmeldetag: 09.11.1988
(51) Int. Cl.: H01H 71/22

(54) **Selbstschalter**

(30) Priorität: 14.11.1987 DE 3738795
(71) Anmelder: Asea Brown Boveri Aktiengesellschaft, D-68309 Mannheim (DE)
(72) Erfinder: Greefe, Klaus, D-6900 Heidelberg (DE); Dymke, Dietmar, D-6903 Neckargemünd (DE); Muders, Erwin, D-6900 Heidelberg (DE)
(74) Vertreter: Rupprecht, Klaus, Dipl.-Ing.

(57) **Zusammenfassung**

Bei bekannten Selbstschaltern erfolgt die Überstromauslösung im allgemeinen durch ein Thermobimetall, welches durch die von einem auftretenden Überstrom verursachte Erwärmung eine Auslenkung erfährt und einen Auslösehebel (32) beaufschlagt. Da das Thermobimetall die Wärmequelle nicht identifiziert kann auch infolge der Umgebungstemperatur bereits eine Auslenkung vorliegen, die die Auslösecharakteristik beeinträchtigt.

Um den Einfluß der Umgebungstemperatur auszugleichen, ist ein Ausgleichsbimetall (38) vorgesehen, welches zur Einstellung des auf den festgelegten Überstrom ansprechenden Auslösebimetalls (31) dient. Hierzu ist es in den Auslöseweg zwischen dem Auslösebimetall und dem Auslösehebel angeordnet, d. h. des Ausgleichbimetall liegt in Kraftflußrichtung zwischen dem Auslösebimetall und dem Auslösehebel.

Die Anordnung mit dem Ausgleichsbimetall ist vorgesehen in Selbstschaltern insbesondere bei Sicherungsautomaten in der Hausinstallation.

## Beschreibung

Die Erfindung betrifft einen Selbstschalter mit einem Schaltwerk, das eine Verklinkungsstelle mit einem Klinkenhebel und mit einem Auslösehebel aufweist, sowie mit einem Überstromauslöser, der ein Thermobimetall besitzt, das infolge der durch einen Überstrom hervorgerufenen Erwärmung auslenkt, dabei den Auslösehebel mit einem Auslösestift beaufschlagt und so die Entklinkung und damit die Betätigung des beweglichen Kontaktstückes herbeiführt.

Selbstschalter besitzen üblicherweise zur Auslösung einer Schalthandlung ein auf Erwärmung reagierendes Schaltelement mit einem Thermobimetall. Dabei wird das Schaltelement so ausgelegt, daß es bei Erreichen eines für den durch den Selbstschalter abzusichernden Leitungsabschnitt festgelegten Grenzstromes auslöst und die Stromzufuhr unterbricht. Hierbei dient die durch diesen Grenzstrom hervorgerufene Erwärmung als Referenzgröße. Diese wird mit Hilfe des im Schaltelement enthaltenen Thermobimetalls ausgenutzt.

Im Stand der Technik (z. B. DE-PS 23 36 916, DE-PS 22 48 807) ist es seit langem bekannt. Selbstschalter mit einem Bimetallauslöser zu versehen, der zur Unterbrechung der Stromzufuhr beim Auftreten von Überströmen dient. Dabei hat es sich gezeigt, daß der Einfluß der Umgebungstemperatur auf die thermische Auslösung, d. h. auf das Auslöseverhalten des Bimetallauslösers, zu einer unterschiedlichen Belastbarkeit der mit Bimetallauslösern versehenen Selbstschalter führt.

Die für das Auslöseverhalten des Bimetallauslösers maßgebliche Umgebungstemperatur hängt wiederum davon ab, wieviele Selbstschalter in einem Zählerplatz nebeneinander und in welchem Abstand zueinander vorgesehen sind. Zur Berücksichtigung der Umgebungstemperatur sowie der gegenseitigen thermischen Beeinflussung von Selbstschaltern wurden Korrekturfaktoren ermittelt, die der Geräteauswahl jeweils zugrunde gelegt werden.

Ausgehend vom vorstehend angegebenen Stand der Technik ist es daher Aufgabe der Erfindung, einen Selbstschalter der eingangs genannten Art zu schaffen, dessen Auslöseverhalten weitgehend unabhängig ist von der ihn beaufschlagenden Umgebungstemperatur sowie von seiner die Umgebungstemperatur beeinflussenden Anordnung - einzeln oder gemeinsam mit anderen Sicherungsautomaten nebeneinandergereiht mit und ohne Abstand.

Die Aufgabe wird erfindungsgemäß dadurch gelöst, daß ein zweites Thermobimetall vorgesehen ist, welches zur Kompensation der durch die Umgebungstemperatur hervorgerufenen Auslenkung des als Auslösebimetall bezeichneten Thermobimetalls des Überstromauslösers dient, so daß dieses erfindungsgemäß den Auslösehebel tatsächlich erst bei dem festgelegten Überstrom beaufschlagt und damit die Auslösung bewirkt, welche zur Unterbrechung des Stromkreises führt.

Dabei ist vorteilhafterweise vorgesehen, daß das Ausgleichsbimetall und das Auslösebimetall aus der gleichen Werkstoffkombination gebildet sind.

Gemäß einer Ausgestaltung der Erfindung kann vorgesehen sein, das zweite Thermobimetall am Auslösehebel zu befestigen, wobei die Auslenkung des zweiten Thermobimetalls der des Auslösebimetalls folgt. Die Befestigung an dem Auslösehebel kann durch eine Niet-, Löt- oder Schweißverbindung vorgesehen sein.

Eine andere Ausgestaltung der Erfindung sieht vor, daß das zweite Thermobimetall als Ausgleichsbimetall, das als Streifen mit einem ortsfest eingespannten Ende und mit einem freien Ende ausgebildet ist, im rechten Winkel zum Auslösehebel angeordnet ist und daß an seinem freien Ende eine Nase gleitend aufgeschoben ist, die zur Übertragung des vom Auslösbimetall herrührenden Auslöseimpulses auf den Auslösehebel in einem zwischen dem Auslösebimetall und dem Auslösehebel befindlichen Spalt greift, dabei den Freiraum zwischen sich und dem Auslösebimetall sowie dem Auslösehebel in Abhängigkeit von der durch die Umgebungstemperatur hervorgerufenen Auslenkung des Ausgleichsbimetalls ausfüllt und so den Auslöseweg des Auslösebimetalls einstellt. Mit anderen Worten die Nase ist als auf dem Ausgleichsbimetall längs verschieblicher Keil ausgebildet, der mit seiner Schneide in den Spalt greift und dessen die Schneide begrenzenden Keilflächen mit dem Auslösehebel und dem Auslösebimetall zusammenarbeiten.

Dabei sind die Keilflächen unter einem Winkel zueinander angeordnet, der auf die Auslenkung des Auslösebimetalls und des Ausgleichsbimetalls abgestimmt ist. Der die Nase bildende Keil besitzt eine Keilfläche, welche parallel zum Auslösehebel angeordnet ist.

Eine Besonderheit dieser Ausgestaltung besteht darin, daß mit zunehmender Eindringtiefe der Nase in den Spalt der Abstand zum Auslösehebel und zum auslenkenden Auslösebimetall gleich bleibt, d. h. die Größe des Winkels steht in direkter Beziehung zur Auslenkung der beiden Bimetalle.

Das Ausgleichsbimetall und das Auslösebimetall sind parallel zueinander angeordnet und nehmen den Auslösehebel zwischen sich, wobei der Auslösehebel um eine Lagerstelle schwenkbar ist. Das freie Ende des Ausgleichsbimetalls ist mit dem Auslösehebel im Bereich der Lagerstelle verbunden und beaufschlagt dabei den Auslösehebel in Abhängigkeit von der Umgebungstemperatur so, daß dessen Abstand zum Auslösestift des Auslösebimetalls gleichbleibt.

Eine Besonderheit der Erfindung besteht hierbei darin, daß das Auslösebimetall und das Ausgleichsbimetall bezogen auf ihre freien Enden antiparallel zueinander angeordnet sind und daß die Lagerstelle am Auslösehebel etwa auf halber Länge des von der Verklinkungsstelle des Auslösehebels bis zu dessen freien Ende reichenden Hebelarms angeordnet ist.

Vorteilhafterweise ist die Lagerstelle am Auslösehebel mit einer Schlitzführung versehen, deren Längsachse in Richtung der Auslenkung des Ausgleichsbimetalls verläuft.

Gemäß einer bevorzugten Ausgestaltung der Erfindung ist das Auslösebimetall parallel zum Auslösehebel und zum Ausgleichsbimetall angeordnet, welches in Verlängerung des Auslösehebels an diesem befestigt ist, wobei die Auslenkung des Ausgleichsbimetalls der des Auslösebime talls folgt. Dabei ist vorgesehen, daß die aus dem Auslösehebel und dem Ausgleichsbimetall gebildete Anordnung um eine am Auslösehebel im Bereich des an das Ausgleichsbimetall anschließende Endes angeformte Lagerstelle schwenkbar ist.

In einer weiteren Ausgestaltung der Erfindung ist etwa auf halber Länge zwischen der Verklinkungstelle und seinem freien Ende an den Auslösehebel ein Drehzapfen angeformt, welcher zur Fuhrung des Auslösehebels in einer Schlitzführung dient. Diese Lagerstelle wird ständig von dem zweiten Thermobimetall beaufschlagt. Das freie Ende des Auslösehebels steht gegenüber dem Auslösestift des Auslösebimetalls, wobei sich in Abhängigkeit von der Umgebungstemperatur und der dadurch bewirkten Auslenkung des zweiten Thermobimetalls der Abstand zwischen dem freien Ende des Auslösehebels und dem Auslösebimetall verändert. Hierbei gestattet die als Schlitzführung ausgestaltete Lagerstelle ein seitliches Verschwenken des Auslösehebels, der bei dieser Schwenkbewegung in der Verklinkungsstelle seinen Drehpunkt hat. Zur Kopplung des Ausgleichsbimetalles mit dem Auslösehebel ist zweckmäßigerweise ein Federelement vorgesehen.

Die Wirkungsweise dieser Anordnung beruht darauf, daß infolge der durch die Umgebungstemperatur induzierten Auslenkung des zweiten Thermobimetalls der Auslösehebel in eine Lage verschwenkt wird, bei welcher der Einfluß der Umgebungstemperatur auf die Auslenkung des Auslösebimetalls ausgeglichen ist, so daß die Auslösung des Auslösehebels durch das Auslösebimetall erst erfolgt, wenn die Grenzstromstärke für einen Überstrom erreicht ist.

Hinsichtlich der Werkstoffauswahl sowie der Abmessungen des zweiten Thermobimetalls ist es aus wirtschaftlichen Erwägungen günstig, das gleiche Vormaterial zu verwenden wie für das Auslösebimetall. Dies schließt jedoch nicht aus, daß für das zweite Thermobimetall eine Werkstoffkombination mit anderer Auslenkcharakteristik Verwendung finden kann.

Diese Ausgestaltungen der Erfindung sind in den Unteransprüchen angegeben.

Anhand von Ausführungsbeispielen, die in der Zeichnung dargestellt sind, sollen die Erfindung, vorteilhafte Ausgestaltungen und besondere Vorteile der Erfindung näher erläutert werden.

Es zeigen:
Figur 1 Einen Überstromauslöser mit quer angeordnetem Ausgleichsbimetall
Figur 2 einen Überstromauslöser mit parallelem Ausgleichsbimetall
Figur 3 einen Überstromauslöser mit am Auslösehebel befestigtem Ausgleichsbimetall bei Raumtemperatur
Figur 4 den Überstromauslöser gemäß Figur 3 bei einer Temperatur unterhalb Raumtemperatur
Figur 5 den Überstromauslöser gemäß Figur 3 bei einer Temperatur oberhalb Raumtemperatur

In Figur 1 ist ein Überstromauslöser 10 mit einem einseitig eingespannten Auslösebimetall 11 gezeigt, welches parallel zu einem Auslösehebel 12 angeordnet ist. Der Auslösehebel 12 ist um einen auf halber Länge angeordneten Drehpunkt 13 schwenkbar und bildet mit einem Klinkenhebel 14 eine Verklinkungsstelle 15, welche am einen Ende des Auslösehebels 12 angeordnet ist.

Am anderen Ende des Auslösehebels 12 ragt in den zwischen dem Auslösehebel 12 und dem Auslösebimetall 11 gebildeten Spalt 16 eine keilförmige Nase 17, welche glei tend am freien Ende eines quer zum Auslösehebel einseitig eingespannt angeordneten Ausgleichsbimetall 18 geführt ist.

Abhängig von der Umgebungstemperatur erfährt das Ausgleichsbimetall 18 eine Auslenkung, wodurch die Nase mehr oder weniger tief in den Spalt 16 eindringt und dabei den Abstand zum Auslösestift 19, der am Auslösebimetall 11 eingesetzt ist verändert. Da das Auslösebimetall 11 der gleichen Umgebungstemperatur ausgesetzt ist und ebenfalls eine dementsprechende Auslenkung erfährt, kann durch entsprechende Paarung von Ausgleichsbimetall 18 und Auslösebimetall 11 auf einfache Weise eine Temperaturkompensation erreicht werden, indem das Ausgleichsbimetall 18 so angeordnet ist, daß eine durch Temperaturerhöhung erfolgte Auslenkung dazu führt, daß sich die Nase 17 aus dem Spalt 16 entfernt, so daß bei der gleichzeitigen Auslenkung des Auslösebimetalls 11, die zum Auslösehebel 12 hin gerichtet ist, der Abstand zwischen dem Auslösestift 19 und der Nase 17 sowie zum Auslösehebel 10 nahezu konstant bleibt.

Der von den Keilflächen begrenzte Winkel ist dabei entsprechend der Auslenkung sowohl des Auslösebimetalls 11 als auch des Ausgleichsbimetalls 18 festgelegt, so daß unabhängig von der jeweiligen Auslenkung der zur Auslösung erforderliche Schaltweg "S" stets gleich ist. Der Schaltweg "S" sei hier als die Strecke definiert, die der am Auslösebimetall 11 angeordnete Auslösestift 19 zurücklegen muß, um den Auslösehebel 12 unmittelbar oder mittelbar aus seiner Verklinkung zu drücken.

In Figur 2 ist ein Überstromauslöser 20 dargestellt, der ebenfalls ein einseitig eingespanntes Auslösebimetall 21 besitzt, welches parallel zu einem Auslösehebel 22 angeordnet ist, der ebenfalls um eine auf halber Länge angeformte Lagerstelle 23 schwenkbar ist und mit einem Klinkenhebel 24 eine Verklinkungsstelle 25 bildet, die an einem Ende des Auslösehebels 22 angeordnet ist. Auf der dem Auslösebimetall 21 gegenuberliegenden Seite des Auslösehebels 22 ist parallel zu diesem ein einseitig eingespanntes Ausgleichsbimetall 28 angeordnet, welches mit dem Auslösehebel 22 im Bereich der Lagerstelle 23 verbunden ist und diesen so permanent beaufschlagt.

Die Lagerstelle 23 besitzt eine schlitzartige Führung 26 für einen ortsfesten Bolzen 27, die es gestattet, den Auslösehebel 22 quer zu seiner Längsachse mit Hilfe des Ausgleichsbimetalls 28, welches gelenkig mit dem Auslösehebel 22 verbunden ist, zu verschieben, ohne daß die Verklinkung mit dem Klinkenhebel 24 beeintrachtigt ist.

Zur Auslösung besitzt das Auslösebimetall 21 einen Auslösestift 29, der den Auslösehebel 22 an dem der Verklinkungsstelle 29 entgegengesetzten Ende beaufschlagt, wodurch der Auslösehebel 22 um die Lagerstelle 23 schwenkt und den Klinkenhebel 24 freigibt. Zur Kompensation der Umgebungstemperatur ist das Ausgleichsbimetall 28 so angeordnet, daß seine Auslenkung in dieselbe Richtung erfolgt wie die des Auslösebimetalls 21. Hierzu ist es besonders vorteilhaft, das Ausgleichsbimetall 28 antiparallel zum Auslösebimetall 21 anzuordnen.

In Figur 3 ist ein weiteres Auslösesystem mit einem Überstromauslöser 30 gezeigt, der ein Auslösebimetall 31 besitzt, welches parallel zu einem Auslösehebel 32 und einem in Verlängerung daran befestigten Ausgleichsbimetall 38 angeordnet ist. Der Auslösehebel 32 ist mit einer Lagerstelle 33 versehen, um welche die gemeinsame Anordnung von Auslösehebel 32 und Ausgleichsbimetall 38 schwenkbar ist. Die Lagerstelle 33 befindet sich etwa auf halber Länge dieser Anordnung, wobei das freie Ende des Auslösehebels 32 mit einem Klinkenhebel 34 eine gemeinsame Verklinkungsstelle 35 bildet.

Im Beispiel ist das Ausgleichsbimetall 38 mit dem Auslösehebel 32 durch eine Punktschweißstelle 36 verbunden.

Dem freien Ende des Ausgleichsbimetalls 38 steht das freie Ende des einseitig eingespannten Auslösebimetalls 31 gegenüber, welches mit einem Auslösestift 39 versehen ist.

Wie bereits in den Beispielen zuvor (Figur 1 u. Figur 2) dient auch hier der Auslösestift 39, der in das Auslösebimetall 31 eingeschraubt ist, zur Justierung des Auslösebimetalls 31. Hierzu wird der Auslösestift 39 mehr oder weniger in das Auslösebimetall 31 eingeschraubt und so der Abstand zwischen dem Auslösestift 39 und dem Ausgleichsbimetall 38 eingestellt.

Gemäß der Erfindung ist bei dieser Ausgestaltung die Kompensation der Umgebungstemperatur so vorgesehen, daß beide Bimetalle 31, 38 eine nahezu gleiche Auslenkung erfahren, so daß sich der Abstand zwischen ihnen infolge der Umgebungstemperatur nicht verändert. Die in Figur 3 gezeigt Anordnung gibt den Zustand wieder, wie er bei Raumtemperatur vorherrscht, d. h. beide Bimetalle 31, 38 weisen keine Auslenkung auf.

Die in Figur 4 gezeigte Anordnung eines Überstromauslösers gibt die aus Figur 3 bekannte Anordnung wieder, jedoch bei einer anderen Temperatur. Hinsichtlich der Erläuterung der Einzelheiten wird daher auf die Beschreibung zu Figur 3 verwiesen, wobei auch die Bezugszeichen jeweils die gleichen Teile betreffen.

Die in Figur 4 gezeigte Darstellung gibt den Zustand der aus Figur 3 bekannten Anordnung bei tiefen Temperaturen, d. h. unterhalb Raumtemperatur wieder. Da die Thermobimetalle 31, 38 gleichsinnig angeordnet sind, erfolgt auch ihre Auslenkung gleichsinnig, d. h. in der gleichen Richtung und, wie aus der Figur 4 zu erkennen ist, nahezu um den gleichen Betrag.

In Figur 5 ist die aus Figur 3 bekannte Anordnung eines Auslösesystems bei hohen Temperaturen, d. h. oberhalb Raumtemperatur dargestellt. Wie schon zu Figur 4 ausgeführt, sind gleiche Teile mit den gleichen Bezugsziffern versehen wie in Figur 3.

Aufgrund der hohen Umgebungstemperatur erfahren beide Thermobimetalle 31, 38 eine Auslenkung, die in Auslöserichtung weist.

Insbesondere am letzten Beispiel, welches in den Figuren 3 bis 5 behandelt wurde, wird der besondere Vorteil der Erfindung deutlich. Während bei niedrigen Temperaturen die Auslenkung des Auslösebimetalls 31 infolge der Umgebungstemperatur entgegen seiner Auslöserichtung erfolgt, überlagert sich bei hohen Temperaturen seine Auslenkung der, die aufgrund eines Überstromes erfolgt. Für die Praxis bedeutet dies, daß bei tiefen Temperaturen ein die nötige Erwärmung des Auslösebimetalls hervorrufender Überlaststrom länger als zulässig ansteht da zunächst die entgegengerichtete Auslenkung des Auslösebimetalls 31 infolge der tiefen Umgebungstemperatur überwunden werden muß. Gänzlich anders sieht es dagegen bei hohen Umgebungstemperaturen aus, da hier die hohe Umgebungstemperatur eine Auslenkung des Auslösebimetalls in Auslöserichtung hervorruft, so daß die Betätigung des Auslösehebels zwecks Entklinkung bereits durch einen Strom verursacht werden kann, der wesentlich niedrigere Stromstarkewerte aufweist als der zulässige Überlaststrom.

## Patentansprüche

1. Selbstschalter, insbesondere Sicherungsautomat, mit einem eine Verklinkungsstelle mit einem Klinkenhebel und mit einem Auslösehebel aufweisenden Schaltwerk, sowie mit einem Überstromauslöser, mit einem Auslösethermobimetall, das infolge der durch einen Überstrom hervorgerufenen Erwärmung auslenkt, den Auslösehebel mit einem Auslösestift beaufschlagt und so die Entklinkung und damit die Betätigung des beweglichen Kontaktstückes herbeiführt, dadurch gekennzeichnet, daß ein zweites, einseitig eingespanntes Thermobimetall als Ausgleichsbimetall (18, 28, 38) vorgesehen ist, welches zur Kompensation der durch die Umgebungstemperatur hervorgerufenen Auslenkung des Auslösebimetalls (11, 21, 31) des Überstromauslösers (10, 20, 30) dient und mit dem Auslosehebel (12, 22, 32) derart zusammenarbeitet, daß das Auslösebimetall (11, 21, 31) den Auslösehebel (12, 22, 32) erst aufgrund der durch den festgelegten Überstrom verursachten Auslenkung beaufschlagt.

2. Selbstschalter nach Anspruch 1, dadurch gekennzeichnet, daß das Ausgleichsbimetall (18, 28, 38) und das Auslösebimetall (11, 21, 31) aus der gleichen Werkstoffkombination gebildet sind.

3. Selbstschalter nach einem der vorherigen Anspruche, dadurch gekennzeichnet, daß das Ausgleichsbimetall (18), das als Streifen mit einem ortsfest eingespannten Ende und mit einem freien Ende ausgebildet ist im rechten Winkel zum Auslösehebel (12) angeordnet ist und an seinem freien Ende eine Nase (17) gleitend aufgeschoben ist, die zur Übertragung des vom Auslösebimetall (11) herrührenden Auslöseimpulses auf den Auslösehebel (12) in einen zwischen dem Auslösebimetall (11) und dem Auslösehebel (12) befindlichen Spalt (16) greift, dabei den Freiraum zwischen sich und dem Auslösebimetall (11) sowie dem Auslösehebel (12) in Abhängigkeit von der durch die Umgebungstemperatur hervorgerufenen Auslenkung des Ausgleichsbimetalls (18) ausfullt und so den Auslöseweg des Auslösebimetalls (11) einstellt.

4. Selbstschalter nach Anspruch 3, dadurch gekennzeichnet, daß die Nase (17) als auf dem Ausgleichsbimetall (18) längs verschieblicher Keil ausgebildet ist, der mit seiner Schneide in den Spalt greift und dessen die Schneide begrenzende Keilflächen mit dem Auslösehebel (12) und dem Auslösebimetall (11) zusammenarbeiten.

5. Selbstschalter nach Anspruch 4, dadurch gekennzeichnet, daß die Keilflächen unter einem Winkel zueinander angeordnet sind, der auf die Auslenkung des Auslösebimetalls (11) und des Ausgleichsbimetalls (18) abgestimmt ist.

6. Selbstschalter nach Anspruch 4, dadurch gekennzeichnet, daß der die Nase (17) bildende Keil eine Keilfläche besitzt, welche parallel zum Auslösehebel (12) angeordnet ist.

7. Selbstschalter nach Anspruch 6, dadurch gekennzeichnet, daß mit zunehmender Eindringtiefe der Nase (17) in den Spalt (16) der Abstand zum Auslösehebel (12) und zum auslenkenden Auslösebimetall (11) gleich bleibt.

8. Selbstschalter nach Anspruch 1, dadurch gekennzeichnet, daß das Ausgleichsbimetall (28) und das Auslösebimetall (21) parallel zueinander angeordnet sind und den Auslösehebel (22) zwischen sich nehmen, daß der Auslösehebel (22) um eine Lagerstelle schwenkbar ist, daß das freie Ende des Ausgleichsbimetalls (28) mit dem Auslösehebel (22) im Bereich der Lagerstelle (23) verbunden ist und dabei den Auslösehebel (22) in Abhängigkeit von der Umgebungstemperatur so beaufschlagt, daß dessen Abstand zum Auslösestift (29) des Auslösebimetalls (21) gleichbleibt.

9. Selbstschalter nach Anspruch 8, dadurch gekennzeichnet, daß das Auslösebimetall (21) und das Ausgleichsbimetall (28) bezogen auf ihre freien Enden antiparallel zueinander angeordnet sind.

10. Selbstschalter nach einem der Ansprüche 8 oder 9, dadurch gekennzeichnet, daß die Lagerstelle (23) am Auslösehebel (22) etwa auf halber Länge des von der Verklinkungsstelle (25) des Auslösehebels (22) bis zu dessen freien Ende reichenden Hebelarms angeordnet ist.

11. Selbstschalter nach einem der Ansprüche 8 bis 10, dadurch gekennzeichnet, daß die Lagerstelle (23) am Auslösehebel (22) eine Schlitzführung (26) aufweist, deren Längsachse in Richtung der Auslenkung des Ausgleichsbimetalls (28) verläuft.

12. Selbstschalter nach Anspruch 1 oder 2, dadurch gekennzeichnet, daß das Auslösebimetall (31) parallel zum Auslösehebel (32) und zum Ausgleichsbimetall (38) angeordnet ist, welches in Verlängerung des Auslösehebels (32) an diesem befestigt ist, und daß die Auslenkung des Ausgleichsbimetalls (38) der des Auslösebimetalls (31) folgt.

13. Selbstschalter nach Anspruch 12, dadurch gekennzeichnet, daß die aus dem Auslösehebel (32) und dem Ausgleichsbimetall (38) gebildete Anordnung um eine am Auslösehebel (32) im Bereich des an das Ausgleichsbimetall (38) anschließenden Endes angeformte Lagerstelle (33) schwenkbar ist.
